# EUROPÄISCHE PATENTSCHRIFT

(11) **EP 0 929 737 B1**
(45) Veröffentlichungstag und Bekanntmachung des Hinweises auf die Patenterteilung: **20.11.2002**
(21) Anmeldenummer: 97943765.4
(22) Anmeldetag: 12.09.1997
(51) Int. Cl.: F01K 13/02, F01D 25/12

(54) **DAMPFTURBINE MIT KONDENSATOR SOWIE VERFAHREN ZUR KÜHLUNG EINER DAMPFTURBINE IM VENTILATIONSBETRIEB**
STEAM TURBINE WITH CONDENSER AND METHOD OF COOLING A STEAM TURBINE IN VENTILATING MODE
TURBINE A VAPEUR AVEC CONDENSATEUR ET PROCEDE POUR REFROIDIR UNE TURBINE A VAPEUR EN MODE VENTILATOIRE

(30) Priorität: 26.09.1996 DE 19639722
(43) Veröffentlichungstag der Anmeldung: 21.07.1999
(73) Patentinhaber: SIEMENS AKTIENGESELLSCHAFT, 80333 München (DE)
(72) Erfinder: ENDRIES, Hans-Joachim, D-45359 Essen (DE); EGGERT, Claus, D-45475 Mülheim (DE); STEIN, Hans, D-45481 Mülheim (DE); KOCH, Rolf-Dieter, D-44577 Castrop-Rauxel (DE)
(86) Internationale Anmeldenummer: DE9702050
(87) Internationale Veröffentlichungsnummer: WO98013587

(56) Entgegenhaltungen:
- CH-A- 238 206
- DE-C- 928 346

## Beschreibung

Die Erfindung betrifft eine Dampfturbine mit einem von einem Aktionsdampf durchströmbaren Innenraum und einem Kondensator zur Kondensation des Aktionsdampfes sowie ein Verfahren zur Kühlung einer Dampfturbine, insbesondere einer Niederdruck-Dampfturbine, im Ventilationsbetrieb.

In der US-PS 1,447,081 ist eine Reaktionsdampfturbine ohne Kondensator beschrieben, bei der eine strömungstechnische Verbindung über eine Bypassleitung zwischen einer mit einer Dampfströmung beaufschlagten Leitung und einem Bereich zwischen einem leerlaufenden Hochdruck- und Niederdruckteil hergestellt ist. Zur Herstellung dieser Verbindung muß ein Ventil geöffnet werden. Bei der Turbine handelt es sich insbesondere um eine Schiffsturbine, welche für einen Vorwärtsbetrieb und einen Rückwärtsbetrieb ausgelegt ist. Für den Vorwärtsbetrieb weist die Turbine eine Schaufelsektion umfassend eine Impulssektion, eine Hochdruck-Reaktionssektion und eine Niederdruck-Reaktionssektion auf. Für einen Rückwärtsbetrieb weist die Turbine eine weitere zusätzliche Impulssektion auf, welche der Niederdruck-Reaktionssektion axial nachgeschaltet ist und auf die gleiche Turbinenwelle wirkt. Eine bei Vorwärtsbetrieb aus der Niederdruck-Reaktionssektion austretende Dampfströmung mündet in den gleichen Abdampfstutzen wie eine Dampfströmung durch die Impulssektion für den Rückwärtsbetrieb. Die Niederdruck-Reaktionssektion und die Impulssektion für den Rückwärtsbetrieb sind mithin strömungstechnisch miteinander verbunden. Bei einem Rückwärtsbetrieb gelangt somit Dampf zumindest zu einem geringen Teil in die Niederdruck-Reaktionssektion. Um in diesem Fall ein Stehen des Dampfes, welches infolge der Rotation der leerlaufenden Niederdruckschaufeln zu einer Erwärmung der Schaufeln führen würde, zu verhindern, ist eine Bypassleitung, führend von einer Kammer zwischen Hochdruck- und Niederdrucksektion zu dem Abdampfstutzen vorgesehen. In dieser Bypassleitung ist das Ventil angeordnet, welches bei einem Vorwärtsbetrieb der Turbine geschlossen werden muß.

Es ist beispielsweise aus der EP 0 602 040 B1 bekannt, eine Niederdruck-Dampfturbine im Ventilationsbetrieb zu kühlen, wobei der Rotor der Dampfturbine gedreht wird, ohne von zu entspannendem Dampf beaufschlagt zu werden. Ein solcher Ventilationsbetrieb kommt beispielsweise in einem mehrgehäusigen Turbosatz vor, in dem vor einer Niederdruck-Dampfturbine eine Möglichkeit zur Ableitung des ansonsten in der Niederdruck-Dampfturbine zu entspannenden Aktionsdampfes in einen Heizwärmetauscher oder dergleichen vorgesehen ist. Eine Kühlung im Ventilationsbetrieb erfolgt gemäß der EP 0 602 040 B1 durch eine Einspeisung von Dampf in eine zwischen einem Einlaß für den zu entspannenden Aktionsdampf und einem Auslaß dieses Dampfes vorgesehenen Anzapfung. Die Anzapfung ist beispielsweise mit dem Dampfraum eines Kondensators verbunden, wobei die Menge an zugeführtem Dampf und/oder zugeführtem Kondensat in Abhängigkeit eines in der Dampfturbine ermittelten Temperaturwertes geregelt wird. Gegenüber einer Einspritzung am Auslaß, bei der sich die Kühlwirkung auf Teile der Turbine in der Nähe des Auslasses beschränkt, hat eine Einspeisung von Dampf in eine Anzapfung den Vorteil, daß auch weiter stromauf liegende Turbinenkomponenten gekühlt werden. Eine Einspritzung am Einlaß der Dampfturbine kann gegebenenfalls dazu führen, daß sich Kondensat im Bereich des Einlasses agglomeriert und durch Schwallbildung die Beschaufelung der Turbine gefährdet. Dies wird durch eine Einspeisung von Dampf in eine Anzapfung ebenfalls vermieden.

In der CH-A-238 206 ist ein Verfahren zur Kühlung einer Kondensations-Dampfturbine im Leerlauf und eine Kondensations-Dampfturbine beschrieben. Dabei wird gemäß dem Kühlverfahren vorgeschlagen, den für die Kühlung verwendeten Dampf in einem Kreislauf zu führen. Hierzu ist die Kondensations-Dampfturbine mit einer Verbindungsleitung zwischen dem Kondensator und der Einführungsstelle des Kühldampfes ausgestaltet, so dass Dampf aus dem Kondensator durch die Verbindungsleitung durch die Niederdruckschaufeln wieder zurück in den Abdampfraum gefördert werden kann. Der Dampf nimmt dabei die Ventilationswärme dieser Schaufeln auf und wird im Kondensator wieder abgekühlt.

Eine Kühlung der Turbine im Ventilationsbetrieb ist insbesondere deshalb vorteilhaft, weil während des Ventilationsbetriebes in der Turbine eine Dampfatmosphäre vorliegt, deren statischer Druck dem in dem mit der Niederdruck-Dampfturbine verbundenen Kondensator herrschenden Druck entspricht. Die Reibung der Turbinenschaufeln an diesem Dampf (Ventilation) kann zu beachtlicher Wärmeentwicklung führen, wodurch die Turbine stark aufgeheizt und im Extremfall dadurch unzulässig belastet werden kann.

Aufgabe der Erfindung ist es, eine Dampfturbine anzugeben, die im Ventilationsbetrieb einfach und wirksam kühlbar ist. Eine weitere Aufgabe der Erfindung besteht in der Angabe eines Verfahrens zur Kühlung einer Dampfturbine, insbesondere einer Niederdruck-Dampfturbine, während eines Ventilationsbetriebes.

Erfindungsgemäß wird die auf eine Dampfturbine gerichtete Aufgabe für eine Dampfturbine mit einem von einem Aktionsdampf durchströmbaren Innenraum und einem Kondensator zur Kondensation des Aktionsdampfes dadurch gelöst, daß der Kondensator mit dem Innenraum über eine Kühldampfleitung verbunden ist, die durch ein in Abhängigkeit des Differenzdampfdruckes zwischen Kondensator und Innenraum öffnendes Absperrorgan absperrbar ist. Ein solches Absperrorgan gewährleistet das automatische Einsetzen einer Strömung von Dampf aus dem Kondensator in den Innenraum der Dampfturbine hinein, falls der Dampfdruck in dem Innenraum einen kritischen Wert unterschreitet, was insbesondere im Ventilationsbetrieb erfolgt.

Ist der Dampfdruck im Kondensator höher als im Innenraum öffnet das Absperrorgan die Kühldampfleitung, während es bei einem im Innenraum höheren Druck die Kühldampfleitung verschlossen hält. Ein solch selbständig öffnendes Absperrorgan kann ein Vorspannelement aufweisen, beispielsweise eine Schließfeder, dessen Schließkraft zuzüglich dem Druck im Innenraum von dem Dampfdruck im Kondensator für ein Öffnen des Absperrorgans übertroffen werden muß.

Die Kühldampfleitung mündet in den Innenraum vorzugsweise stromauf der letzten Leitschaufelreihe vor einem Auslaß für den Aktionsdampf ein. Hierdurch ist bei einer sich im Ventilationsbetrieb ausbildenden Dampfströmung des im Kondensator und der Dampfturbine verbliebenen Dampfes durch die freidrehenden Lauf schaufeln der Dampfturbine gewährleistet, daß zumindest die letzte Leitschaufelreihe, welche sich am stärksten erwärmt, gekühlt wird. Um eine effektive Kühlung weiter stromauf angeordneter Leitschaufelreihen zu bewirken, kann die Kühldampfleitung auch stromauf dieser zu kühlenden Leitschaufelreihen münden. Vorzugsweise mündet sie vor der vorletzten oder drittletzten Leitschaufelreihe in den Innenraum ein. Bei einer zweiflutigen Niederdruck-Dampfturbine ist für jede Flut eine entsprechende Kühldampfleitung vorgesehen. Die Kühldampfleitung kann selbstverständlich auch in eine bereits vorhandene Anzapfung einmünden.

Das Absperrorgan ist vorzugsweise so ausgelegt, daß es bei einem Differenzdampfdruck von 0,02 bar bis 0,06 bar, insbesondere bei etwa 0,03 bar, die Kühldampfleitung öffnet. Das Absperrorgan ist vorzugsweise je nach Lage der Mündung der Kühldampfleitung in den Innenraum der Dampfturbine hinein so einstellbar, daß es bei einem anderen vorgegebenen Differenzdampfdruck die Kühldampfleitung öffnet.

Erfindungsgemäß wird die auf ein Verfahren zur Kühlung einer Dampfturbine im Ventilationsbetrieb gerichtete Aufgabe dadurch gelöst, daß bei Vorliegen einer vorgebbaren Druckdifferenz zwischen Dampf in dem Innenraum der Dampfturbine und in dem Kondensator eine den Innenraum mit dem Kondensator verbindende Kühldampfleitung durch ein selbstöffnendes Absperrorgan geöffnet und dadurch eine Zirkulationsströmung zwischen Innenraum und Kondensator ausgebildet wird.

Anhand des in der Zeichnung dargestellten Ausführungsbeispiels werden die Dampfturbine sowie das Verfahren zur Kühlung der Dampfturbine im Ventilationsbetrieb näher erläutert. Es zeigen in teilweise schematischer und nicht maßstäblicher Darstellung
- FIG1: einen Längsschnitt durch eine Niederdruck-Dampfturbine einer Turbinenanlage sowie
- FIG 2: einen Querschnitt durch die Niederdruck-Dampfturbine.

Fig. 1 zeigt in einem Längsschnitt eine zweiflutige Niederdruck-Dampfturbine 1, die Teil einer nicht näher dargestellten Dampfturbinenanlage ist. Die Dampfturbine 1 weist eine Turbinenwelle 9 auf, die auf zwei beiderseits der Dampfturbine 1 angeordneten Wellenlagern 11 gelagert ist. Die Dampfturbine 1 weist einen Innenraum 3 auf, in dem die mit einem Turbineninnengehäuse 17 verbundenen Leitschaufeln 7 sowie die mit der Turbinenwelle 9 verbundenen Laufschaufeln 10 angeordnet sind. Während eines normalen Leistungsbetriebes der Dampfturbine 1 strömt ein die Laufschaufeln 10 antreibender sich dabei entspannender Aktionsdampf 2 in axialer Richtung durch den Innenraum 3 hindurch und strömt aus dem Innenraum 3 durch einen Abdampfstutzen 8 aus. Dieser Abdampfstutzen 8 mündet in einen den Innenraum 3 weitgehend umgebenden Kondensator 4. Während des normalen Leistungsbetriebes der Dampfturbine 1 wird der entspannte Aktionsdampf 2 in dem Kondensator 4 gekühlt und fällt dort als Kondensat aus. Der Kondensator 4 ist mit dem Innenraum 3 über eine Kühldampfleitung 5 verbunden, in welcher ein selbsttätig öffnendes Absperrorgan 6 angeordnet ist. Die Kühldampfleitung 5 mündet stromauf der in Strömungsrichtung des Aktionsdampfes 2 gesehen letzten Leitschaufelreihe 7a. Vorzugsweise mündet sie zwischen der vorletzten Leitschaufelreihe 7b und der drittletzten Leitschaufelreihe 7c. Die Kühldampfleitung 5 ist beispielsweise als Rohrleitung mit Kreisquerschnitt und einem Durchmesser von ca. 0,6 m ausgeführt. Das Absperrorgan 6 ist so ausgelegt, daß es während eines normalen Leistungsbetriebes der Dampfturbine 1 die Kühldampfleitung 5 abgesperrt hält. Wird der Zustrom an Aktionsdampf 2 unterbunden, wobei sich die Turbinenwelle 9 weiter drehen kann (es liegt der sogenannte Ventilationsbetrieb vor) so gibt das Absperrorgan 6 die Kühldampfleitung 5 frei, sobald der Dampfdruck im Kondensator 4 größer als im Innenraum 3 ist. Vorzugsweise beträgt die für das Öffnen des Absperrorgans 6 notwendige Druckdifferenz zwischen dem Innenraum 3 und dem Kondensator 4 ca. 0,3 bar oder weniger. Nach Öffnen des Absperrorgans 6 strömt Dampf aus dem Kondensator 4 in den Innenraum 3 hinein und führt zu einer Kühlung der letzten Turbinenleitschaufelreihen 7a, 7b, 7c, die durch eine Reibung an dem in dem Innenraum 3 verbliebenen Dampf erwärmt werden. Es bildet sich eine Zirkulationsströmung von Dampf aus dem Kondensator 4 in den Innenraum 3 und in den Kondensator 4 zurück aus.

Fig. 2 zeigt einen Querschnitt durch eine Niederdruck-Dampfturbine 1 mit einer den Kondensator 4 und den Innenraum 3 verbindenden Kühldampfleitung 5. Die Kühldampfleitung 5 ist mit einem Absperrorgan 6 verbunden, welches eine Ventilöffnung 14 aufweist, die während eines Leistungsbetriebes der Dampfturbine 1 durch ein Dichtelement 12 verschlossen ist. Hierdurch wird vermieden, daß während des Leistungsbetriebes, in dem der Dampfdruck im Innenraum 3 wesentlich größer als im Kondensator 4 ist, ein unmittelbares Einströmen von Aktionsdampf 2 über die Kühldampfleitung 5 in den Kondensator 4 hinein stattfindet. Hierbei bewirkt nicht nur der Druckunterschied zwischen dem Dampfdruck im Innenraum 3 und dem Kondensator 4 ein Anpressen des Dichtelementes 12 an die Ventilöffnung 14, sondern es ist ebenfalls eine Schließfeder 13 mit einstellbarer Federkraft vorgesehen, die ein Schließen des Absperrorganes 6 bewirkt. Dichtelement 12 und Schließfeder 13 sind hierbei über eine über Lager geführte Kolbenstange 15 verbunden. Die Schließkraft der Feder 13 bewirkt, daß das Dichtelement 12 die Ventilöffnung 14 erst dann freigibt, wenn die durch den Druck im Kondensator 4 auf das Dichtelement 12 wirkende Kraft die durch den im Innenraum 3 herrschenden Druck erzeugte Kraft zuzüglich der Schließkraft der Schließfeder 13 übersteigt. Durch die Einstellbarkeit der Schließfeder 13 kann das Öffnen des Absperrorgans 6 je nach den erforderlichen Bedingungen für den Ventilationsbetrieb entsprechend angepaßt werden. Es versteht sich, daß auch andere selbstöffnende Absperrorgane, insbesondere Ventile, die aufgrund einer herrschenden Druckdifferenz öffnen, verwendet werden können.

Die Erfindung zeichnet sich dadurch aus, daß eine Verbindungsleitung zwischen einem Kondensator einer Dampfturbine und dem Innenraum der Dampfturbine durch ein selbsttätig öffnendes Ventil geöffnet wird, sobald ein vorgegebener Druckunterschied zwischen der Dampfatmosphäre in dem Innenraum und dem Dampf in dem Kondensator vorliegt. Hierdurch ist bei einem Umschalten von Leistungsbetrieb auf Ventilationsbetrieb der Dampfturbine das automatische Einsetzen der Kühlung der Dampfturbine gewährleistet.

## Patentansprüche

1. Dampfturbine (1) mit einem von einem Aktionsdampf (2) durchströmbaren Innenraum (3) und einem Kondensator (4) zur Kondensation des Aktionsdampfes (2), wobei Kondensator (4) und Innenraum (3) über eine Kühldampfleitung (5) verbunden sind, **dadurch gekennzeichnet, daß** die Kühldampfleitung (5) durch ein in Abhängigkeit des Differenzdampfdruckes zwischen Kondensator (4) und Innenraum (3) öffnendes Absperrorgan (6) absperrbar ist.

2. Dampfturbine (1) nach Anspruch 1, wobei das Absperrorgan (6), falls der Dampfdruck im Kondensator (4) höher als im Innenraum (3) ist, die Kühldampfleitung (5) für eine Dampfströmung öffnet ansonsten abgesperrt hält.

3. Dampfturbine (1) nach Anspruch 1 oder 2, die in Strömungsrichtung des Aktionsdampfes (2) axial beabstandete Leitschaufelreihen (7) aufweist, wobei die Kühldampfleitung (5) stromauf der letzten Leitschaufelreihe (7a), insbesondere stromauf der vorletzten Leitschaufelreihe (7b) oder der drittletzten Leitschaufelreihe (7c), in den Innenraum (3) mündet.

4. Dampfturbine (1) nach einem der vorhergehenden Ansprüche, bei der das Absperrorgan (6) bei einem Differenzdampfdruck von 0,02 bar bis 0,06 bar, insbesondere bei etwa 0,03 bar, öffnet.

5. Verfahren zur Kühlung einer Dampfturbine (1), insbesondere einer Niederdruck-Dampfturbine, mit einem von einem Aktionsdampf (2) durchströmbaren Innenraum (3) und einem Kondensator (4) zur Kondensation des Aktionsdampfes (2),
**dadurch gekennzeichnet, daß** eine Kühldampfleitung (5) zwischen Kondensator (4) und Innenraum (3) durch ein in Abhängigkeit des Differenzdampfdruckes zwischen Kondensator (4) und Innenraum (3) öffnendes Absperrorgan (6) für eine Dampfströmung in den Innenraum hinein freigegeben wird, und Dampf aus dem Kondensator (4) die im Ventilationsbetrieb laufende Dampfturbine (1) kühlt.

## Claims

1. Steam turbine (1) with an interior (3) through which an action steam (2) can flow and with a condenser (4) for condensing the action steam (2), the condenser (4) and interior (3) being connected via a cooling-steam conduit (5), **characterized in that** the cooling-steam conduit (5) can be shut off by means of a shut-off member (6) opening as a function of the differential steam pressure between the condenser (4) and interior (3).

2. Steam turbine (1) according to Claim 1, the shut-off member (6) opening the cooling-steam conduit (5) for a steam flow, if the steam pressure in the condenser (4) is higher than in the interior (3), and otherwise keeping the said cooling-steam conduit shut off.

3. Steam turbine (1) according to Claim 1 or 2, which has guide-blade rows (7) spaced axially in the direction of flow of the action steam (2), the cooling-steam conduit (5) opening into the interior (3) upstream of the last guide-blade row (7a), in particular upstream of the penultimate guide-blade row (7b) or of the antepenultimate guide-blade row (7c).

4. Steam turbine (1) according to one of the preceding claims, in which the shut-off member (6) opens at a differential steam pressure of 0.02 bar to 0.06 bar, in particular at about 0.03 bar.

5. Method for cooling a steam turbine (1), in particular a low-pressure steam turbine, with an interior (3) through which an action steam (2) can flow and with a condenser (4) for condensing the action steam (2), **characterized in that** a cooling-steam conduit (5) between condenser (4) and interior (3) is released for a steam flow into the interior by means of a shut-off member (6) which opens as a function of the differential steam pressure between condenser (4) and interior (3), and steam from the condenser (4) cools the steam turbine (1) which is running in the ventilation mode.

## Revendications

1. Turbine (1) à vapeur ayant une chambre (3) intérieure dans laquelle peut passer de la vapeur (2) d'action et un condenseur (4) de condensation de la vapeur (2) d'action, le condensateur (4) et la chambre (3) intérieure communiquant par un conduit (5) pour de la vapeur de refroidissement, **caractérisée en ce que** le conduit (5) pour de la vapeur de refroidissement peut être fermé par un organe (6) d'arrêt s'ouvrant en fonction de la pression de vapeur différentielle entre le condenseur (4) et la chambre (3) intérieure.

2. Turbine (1) à vapeur suivant la revendication 1, dans laquelle l'organe (6) d'arrêt ouvre, dans le cas où la pression de la vapeur dans le condenseur (4) est plus grande que dans la chambre (3) intérieure, le conduit (5) pour de la vapeur de refroidissement pour un courant de vapeur et sinon le ferme.

3. Turbine (1) à vapeur suivant la revendication 1 ou 2, qui a une rangée (7) d'aubes directrices à distance axialement dans le sens du courant de la vapeur (2) d'action, le conduit (5) pour de la vapeur de refroidissement débouchant en amont de la dernière rangée (7a) d'aubes directrices, notamment en amont de l'avant-dernière rangée (7b) d'aubes directrices ou de l'avant-avant-dernière rangée (7c) d'aubes directrices dans la chambre (3) intérieure.

4. Turbine (1) à vapeur suivant l'une des revendications précédentes, dans laquelle l'organe (6) d'arrêt s'ouvre pour une pression de vapeur différentielle de 0,02 bar à 0,06 bar, notamment à environ 0,03 bar.

5. Procédé de refroidissement d'une turbine (1) à vapeur, notamment d'une turbine à vapeur basse pression, ayant une chambre (3) intérieure dans laquelle peut passer de la vapeur (2) d'action et un condenseur (4) de condensation de la vapeur (2) d'action,
**caractérisé en ce que** l'on dégage un conduit (5) pour de la vapeur de refroidissement entre le condenseur (4) et la chambre (3) intérieure par un organe (6) d'arrêt s'ouvrant en fonction de la pression de vapeur différentielle entre le condenseur (4) et la chambre (3) intérieure, en vue d'obtenir un courant de vapeur pénétrant dans la chambre intérieure et de la vapeur provenant du condenseur (4) qui refroidit la turbine (1) à vapeur fonctionnant suivant un mode de ventilation.
